# EUROPÄISCHE PATENTSCHRIFT

(11) **EP 1 481 198 B1**
(45) Veröffentlichungstag und Bekanntmachung des Hinweises auf die Patenterteilung: **03.02.2016**
(21) Anmeldenummer: 03742937.0
(22) Anmeldetag: 14.02.2003
(51) Int. Cl.: F24C 15/02, E05F 1/12, E05F 1/10

(54) **HAUSHALTSGERÄT**
HOUSEHOLD DEVICE
APPAREIL MENAGER

(30) Priorität: 27.02.2002 DE 10208490
(43) Veröffentlichungstag der Anmeldung: 01.12.2004
(73) Patentinhaber: BSH Hausgeräte GmbH, 81739 München (DE)
(72) Erfinder: BARTMANN, Frank, 76707 Hambrücken (DE); HERBOLSHEIMER, Jochen, 75015 Bretten (DE); KRENZ, Horst, 75015 Bretten-Ruit (DE); MEYER, Heiko, 75045 Walzbachtal (DE)
(86) Internationale Anmeldenummer: PCT/EP2003/001503
(87) Internationale Veröffentlichungsnummer: WO 2003/073004

(56) Entgegenhaltungen:
- WO-A-02/059528
- DE-A- 19 906 913
- DE-B- 1 274 306
- DE-U- 1 800 425
- FR-A- 1 299 303
- US-A- 2 925 081
- US-A- 3 127 889
- US-A- 4 375 907
- US-A- 4 726 352
- US-A- 4 995 143
- US-B1- 6 397 836

## Beschreibung

Die vorliegende Erfindung betrifft ein Haushaltsgerät mit einem Nutzraum, der mittels einer schwenkbar um eine horizontale Gelenkachse gelagerten Tür verschließbar ist, und einem Stauraum, in dem die Tür mittels eines Führungssystems verschiebbar ist, das zumindest ein der Tür zugeordnetes Führungselement aufweist, das in einer dem Haushaltsgerät zugeordneten Kulissenbahn geführt ist.

Aus der DE 199 06 913 ist ein gattungsgemäßes Haushaltsgerät mit einer Tür bekannt, die einen Nutzraum im Haushaltsgerät verschließt. Unterhalb des Nutzraums ist in einer horizontalen Ebene eine Öffnung mit einem darin angeordneten Führungssystem ausgebildet. Über das Führungssystem ist die Tür in die Öffnung einschiebbar.

Beispielsweise aus US 4 812 625 und US 3 127 889 bzw. DE 12 74 306 B oder FR-A-1 299 303 ist ein Führungs- bzw. Bewegungsmechanismus für eine Ofentür eines Ofens bekannt, bei dem die Ofentür aus einer Schließstellung in eine vollständig geöffnete Stellung verschwenkt wird, und aus der vollständig geöffneten Stellung horizontal geradlinig in ein Ofengehäuse eingeschoben wird. Der Einschub wird mittels Rollenhalterungen der Ofentür erreicht, die in einer Kulissenbahn des Ofengehäuses laufen. Die Kulissenbahn ist entsprechend der Einschubrichtung der Ofentür horizontal geradlinig angeordnet. Der Bewegungsmechanismus weist eine Feder auf, die bei nicht vollständig geöffneter Stellung der Ofentür diese in ihre Schließstellung zieht, und damit eine Gewichtskraft auf die Ofentür ausgleichen kann. In der vollständig geöffneten Stellung der Ofentür ist die Federkraft ausser Eingriff mit der Tür und beeinflusst deren Bewegung in der Horizontalen nicht mehr.

Die Aufgabe der vorliegenden Erfindung besteht darin, ein Haushaltsgerät mit einer Tür bereitzustellen, die eine für eine Bedienperson ergonomisch günstige Öffnungs- und Schließbewegung der Tür ermöglicht.

Die Aufgabe der Erfindung ist durch ein Haushaltsgerät mit den Merkmalen des Patentanspruches 1 gelöst. Gemäß dem Patentanspruch 1 ist der Tür zumindest eine Gewichtsausgleichsanordnung zugeordnet. Die Gewichtsausgleichsanordnung übt während einer Bewegung der Tür eine entgegen der Gewichtskraft der Tür wirkende Ausgleichskraft auf die Tür aus. Dadurch ist erreicht, daß die Gewichtskraft der Tür während der Türbewegung nicht von einer Bedienperson aufgenommen wird, sondern die Bedienperson von der Gewichtskraft der Tür entlastet ist.

Da die Gewichtskraft der Tür durch die Gewichtsausgleichsanordnung ausgeglichen ist, ist vorteilhaft eine Antriebskraft zum Öffnen und Schließen der Tür verringert. Bei einem motorischen Antrieb der Tür ist daher ein kostengünstiger Antriebsmotor mit geringerer Leistung anwendbar. Bei einer manuellen Türbetätigung ist analog die von der Bedienperson auf die Tür auszuübende Antriebskraft zum Öffnen oder Schließen der Tür verringert, wodurch sich eine ergonomisch günstigere Betätigung der Tür ergibt.

Gemäß einer besonders vorteilhaften Ausgestaltung ist die Gewichtsausgleichsanordnung ausschließlich bei einer Tür-Schwenkbewegung in Eingriff mit der Tür, während sie bei einer horizontalen Türbewegung außer Eingriff mit der Tür ist. Bei der horizontalen Türbewegung ist die Gewichtskraft der Tür von dem Führungssystem aufgenommen. Dadurch ist äußerst leichtgängige Horizontalbewegung der Tür erzielt.

Zur Ausübung der Ausgleichskraft kann die Gewichtsausgleichsanordnung unmittelbar mit dem Führungselement der Tür zusammenwirken. Dadurch kann unmittelbar auf die Bewegung eines in einer Kulissenbahn geführten Führungselements Einfluß genommen werden, um die Ausgleichskraft auf die Tür auszuüben. So kann beispielsweise in ausgewählten Bahnabschnitten der Kulissenbahn eine Reibungskraft zwischen der Kulissenbahn und dem darin verschiebbaren Führungselement erhöht sein. Die erhöhte Reibungskraft wirkt als eine Ausgleichskraft auf die Tür.

In einer besonders kostengünstigen und wirkungsvollen Variante kann die Gewichtsausgleichsanordnung eine Feder aufweisen, die als Ausgleichskraft eine Federkraft auf die Tür bzw. das Führungselement ausübt.

Vorteilhaft kann die Feder mit dem Schwenkhebel zusammenwirken, mittels dem die Federkraft auf das Führungselement ausgeübt ist. Dies ermöglicht einerseits, dass über eine entsprechend ausgewählte Hebelarmlänge des Schwenkhebels ein Ausgleichsmoment auf das Führungselement ausgeübt ist. Andererseits kann durch einen geeigneten Schwenkradius des Schwenkhebels der Schwenkhebel nur in bestimmten Bahnabschnitten der Kulissenbahn in Eingriff mit dem Führungselement der Tür sein. So kann es beispielsweise in einem horizontalen Bahnabschnitt der Kulissenbahn für eine leichtgängige Türbewegung vorteilhaft sein, wenn der Schwenkhebel außer Eingriff mit dem Führungselement ist.

Gemäß der Erfindung verläuft das Führungselement während einer Schwenkbewegung der Tür aus ihrer Schließposition in einem speziellen Startabschnitt der Kulissenbahn; während eines Verlaufes des Führungselements innerhalb dieses Startabschnitts erfolgt die Schwenkbewegung der Tür. Um während dieser Schwenkbewegung die Gewichtskraft der Tür auszugleichen, ist die Gewichtsausgleichsanordnung im Bereich des Startabschnitts mit der Tür in Eingriff.

Sofern die Tür in einer Schließposition vertikal angeordnet ist und nach unten oder oben in eine geöffnete Position schwenkbar ist, kann es vorteilhaft sein, daß die Tür zu Beginn der Öffnungsbewegung aus der Schließposition zunächst außer Eingriff mit der Gewichtsausgleichsanordnung ist. Dadurch ist eine anfängliche Bewegung der Tür aus ihrer Schließposition für die Bedienperson vereinfacht. Vorzugsweise gelangt die Gewichtsausgleichsanordnung in Richtung auf die geöffnete Position um einen Schwenkwinkel von 20° nach der vertikalen Schließposition mit der Tür in Eingriff.

In diesem vorbeschriebenen Fall wirkt der Schwenkhebel wie ein durch die Feder vorgespannter Anschlag, der der Bedienperson eine bestimmte Schwenkstellung der Tür signalisiert. Die Bedienperson kann dadurch die Tür schnell und sicher in diese bestimmte Schwenkstellung bewegen. Damit die Tür in dieser bestimmten, dem Fachmann als sinnvoll erscheinenden Schwenkstellung stabil gehalten ist, kann der Kulissenbahn ein zusätzliches Halteelement zugeordnet sein. Zum stabilen Halten der Tür in dieser Schwenkstellung drückt das Halteelement das Führungselement der Tür in Richtung auf den Schwenkhebel.

Innerhalb dieses oben erwähnten Schwenkwinkelbereiches der Tür befindet sich der Schwenkhebel außer Eingriff mit dem Führungselement. Der Schwenkhebel kann in diesem Fall mittels der Feder gegen einen ersten Endanschlag gedrückt sein.

Vorteilhaft für eine ergonomisch günstige sowie harmonische Bewegung der Tür ist es, wenn der Startabschnitt der Kulissenbahn in einen Einschubabschnitt übergeht, in dem die Tür innerhalb einer im wesentlichen horizontalen Ebene verschiebbar ist. Damit während eines Verlaufes des Führungselements im Bereich dieses Einschubabschnitts der Kulissenbahn eine leichtgängige Horizontalbewegung der Tür ermöglicht ist, kann der Schwenkhebel im Bereich des Einschubabschnitts außer Eingriff mit dem Führungselement sein.

Um zu gewährleisten, daß der Schwenkhebel während des Verlaufes des Führungselements im Einschubabschnitt der Kulissenbahn sicher außer Eingriff mit dem Führungselement verbleibt, ist in diesem Bereich der Schwenkhebel mittels der Feder gegen einen zweiten Endanschlag gedrückt.

Ferner ist es von Vorteil, wenn der Schwenkhebel einen Mitnehmer aufweist. Der Mitnehmer kommt beim Verschieben der Tür von dem Einschubabschnitt in den Startabschnitt der Kulissenbahn mit dem Führungselement in Eingriff, und kann dadurch den Schwenkhebel automatisch wieder in eine Wirkverbindung mit dem Führungselement bringen.

Nachfolgend ist die Erfindung anhand zweier Ausführungsbeispiele erläutert. Es zeigen:
- Figur 1: in einer perspektivischen Ansicht ein Gargerät mit geöffneter Tür gemäß einem ersten Ausführungsbeispiel, das nicht die Erfindung umfasst,
- Figur 2: in einer vergrößerten Darstellung einen Ausschnitt eines Türgriffes mit zugeordnetem Lagergehäuse;
- Figur 3: eine Schnittseitenansicht entlang der Linie A-A; und
- Figur 4: eine Seitenschnittdarstellung der Tür entlang der Linie B-B aus der Figur 1;
- Figur 5: eine vergrößerte Einzelheit aus der Figur 4;
- Figur 6: in einer schematischen perspektivischen Darstellung ein Gargerät gemäß einem zweiten erfindungsgemäßen Ausführungsbeispiel;
- Figur 7: in einer perspektivischen Darstellung ein Stauraummodul des Gargeräts aus der Figur 6;
- Figur 8: eine vergrößerte Einzelheit aus der Figur 7 in perspektivischer Darstellung;
- Figuren 9a - 9c: schematische Darstellungen, die einen Öffnungsvorgang der Tür zeigen;
- Figur 10: eine Seitenschnittdarstellung eines oberen und unteren Abschnitts der Tür des Gargeräts aus der Figur 6 gemäß dem zweiten Ausführungsbeispiel;
- Figur 11: eine Seitenschnittdarstellung entlang der Linie D-D aus der Figur 7; und
- Figur 12: eine Seitenschnittdarstellung entsprechend der Figur 11.

In der Figur 1 ist gemäß dem ersten Ausführungsbeispiel welches nicht die Erfindung darstellt, als ein Haushaltsgerät ein Gargerät 1 gezeigt. Das Gargerät 1 weist frontseitige Bedien- und Anzeigeelemente 2 mit einer zugeordneten Steuereinheit auf. In dem Gargerät 1 ist ferner ein Garraum 3 vorgesehen. Der Garraum 3 ist von einer frontseitig offenen Muffel 4 begrenzt. Die frontseitige Öffnung der Muffel 4 ist von einem frontseitigen Muffelrahmen 8 eingerahmt. Der Garraum 3 ist mittels einer Tür 5 verschließbar, die um eine horizontale Gelenkachse 12 schwenkbar gelagert ist. Die Tür 5 weist eine innere Türscheibe 7 und eine äußere Türscheibe 9 aus Glas oder Glaskeramik auf. An einer oberen Stirnseite 6 der Tür 5 ist ein Türgriff 17 vorgesehen, der in einem Lagergehäuse 21 schwenkbar gelagert ist.

In der Figur 2 ist die aus dem Türgriff 17 und dem Lagergehäuse 21 bestehende Anordnung abschnittsweise vergrößert in einer perspektivischen Darstellung gezeigt. Zur Vereinfachung sind die inneren und äußeren Türscheiben 7, 9 der Tür weggelassen. Der Türgriff 17 weist eine Griffleiste 13 auf, die über Lagerblöcke 15 mit einem Schwenkteil 16 verbunden ist. Das Schwenkteil 16 bildet die obere Stirnseite 6 der Tür 5 und weist in Längsrichtung beidseitig Drehzapfen 19 auf. Diese sind in dem Lagergehäuse 21 drehbar gelagert. Sowohl das Lagergehäuse 21 als auch das Schwenkteil 16 sind bevorzugt als ein Spritzgußteil aus einem Duroplast-Kunststoff gefertigt. An beiden Längsseiten des Lagergehäuses 21 sind Versteifungselemente 23 ausgebildet. Diese tauchen in einen Türinnenraum 41 ein und sind an seitlichen Randleisten 25 der Tür 5 lösbar befestigt, beispielsweise verschraubt.

An dem Lagergehäuse 21 sind fronseitig zusätzliche Versteifungselemente 27 ausgebildet. Die Versteifungselemente 27 sind gemäß der Figur 3 in Anlage mit der äußeren Türscheibe 9. Die Figur 3 zeigt eine Schnittdarstellung entlang der Linie A-A aus der Figur 2, in der die Türscheiben 7, 9 in gestrichelten Linien angedeutet sind. Demgemäß ist das Versteifungselement 27 in Anlage mit der äußeren Türscheibe 9, während die innere Türscheibe 7 unter Zwischenlage einer Dichtung 29 an einer Anlagefläche 22 des Lagergehäuse 21 liegt. Aus der Figur 3 geht weiter hervor, dass das Lagergehäuse 21 eine Stützfläche 31 aufweist. Die Stützfläche 31 ist zwischen den seitlichen Drehzapfen 19 angeordnet und erstreckt sich in Axialrichtung des Schwenkteiles 16 über nahezu die gesamte Länge des Schwenkteiles 1. In Anlage mit der Stützfläche 31 ist eine korrespondierende Gegenfläche 33 des Schwenkteils 16. Bei der Schwenkbewegung des Türgriffes 17 ist somit dessen Schwenkteil 16 auf die Stützfläche 31 gestützt. An dem Lagergehäuse 21 sind ferner zwei Anschläge 35, 37 ausgebildet, die einen Schwenkbereich des Türgriffes 17 begrenzen.

Wie in der Figur 2 dargestellt ist, ist dem Türgriff 17 eine Zugfeder 39 zugeordnet, die den Türgriff 17 in eine Schwenkrichtung vorspannt. Die Zugfeder 39 ist unterhalb des Lagergehäuses 21 vorgesehen und erstreckt sich in Längsrichtung des Lagergehäuses 21 erstreckt. Die Zugfeder 39 ist freihängend in dem zwischen den Türscheiben 7, 9 gebildeten Türinnenraum 41 angeordnet. Durch die freihängende Anordnung der Zugfeder 39 innerhalb des Türinnenraums 41 ist eine freie Dehnung und somit eine verschleißarme Belastung der Zugfeder 39 erreicht.

Die beiden Enden der Zugfeder 39 sind jeweils über ein erstes Zugseil 43 mit dem Schwenkteil 16 verbunden, um eine Zugfederkraft auf das Schwenkteil 16 zu übertragen. Die erste Zugseile 43 sind über Umlenkrollen 45, die an den Versteifungselementen 27 drehgelagert sind, zu Kurvenscheiben 47 geführt. Die Kurvenscheiben 47 sind beidseitig drehfest mit den Längsenden des Schwenkteils 16 verbunden. Jedes der ersten Zugseile 43 ist dabei an einem Befestigungspunkt 46 am Umfang der Kurvenscheibe 47 fixiert. Dadurch spannt die Zugfeder 39 den Türgriff 17 gegen den ersten Anschlag 35 vor und übt ein erstes Drehmoment M1 in einer Schwenkrichtung auf den Türgriff 17 aus (Figur 4). Zum Schutz vor Verunreinigungen sind die Kurvenscheiben 47 innerhalb von seitlichen Aussparungen des Schwenkteiles 16 angeordnet. Die Aussparungen sind stirnseitig durch Abdeckabschnitte 18 des Schwenkteiles 16 abgedeckt.

Am Umfang jeder der Kurvenscheiben 47 greift ein zweites Zugseil 48 an. Das zweite Zugseil 48 ist entgegengesetzt zum ersten Zugseil 43 um die Kurvenscheibe 47 geführt und an dem Befestigungspunkt 46 am Umfang der Kurvenscheibe 47 fixiert. Die ersten und zweiten Zugseile 43, 48 sowie die Kurvenscheiben 47 bilden Bestandteile eines Steuergetriebes 38. Das Steuergetriebe 38 überträgt eine Schwenkbewegung der Tür 5 auf den Türgriff 17, d.h. bei einem Schwenken der Tür 5 in einer ersten Schwenkrichtung schwenkt das Steuergetriebe 38 den Türgriff 17 in einer zur ersten Schwenkrichtung entgegengesetzten zweiten Schwenkrichtung. Der Aufbau und die Funktionsweise des Steuergetriebes 38 sind nachfolgend anhand der Figur 4 erläutert.

In der Figur 4 ist ein oberer und unterer Ausschnitt der Tür 5 in einer Schnittdarstellung entlang der Linie B-B aus der Figur 1 gezeigt. Die Tür 5 ist in einer Schließstellung angeordnet. Im unteren Abschnitt der Tür 5 ist eine Antriebstrommel 54 angeordnet, die als ein Antriebsteil des Steuergetriebes dient. Ausgehend von der Antriebstrommel 54 wird eine Drehbewegung über das Zugseil 48 zur Kurvenscheibe 47 übertragen. Das Zugseil 48 greift am Umfang der Kurvenscheibe 47 an. Somit wandelt das Zugseil 48 die Drehbewegung der Antriebstrommel 54 in eine Drehbewegung der Kurvenscheibe 47 um.

Wird die Tür 5 aus ihrer in der Figur 4 gezeigten Schließposition nach unten geschwenkt, dreht sich die Antriebstrommel 54. Die Bewegungseinleitung in die Antriebstrommel 54 ist später anhand des zweiten Ausführungsbeispieles beschrieben. Die Drehbewegung der Antriebstrommel 54 wird über das Zugseil 48 auf die Kurvenscheibe 47 übertragen, wodurch ein entgegen dem ersten Drehmoment M1 gerichtetes zweites Drehmoment M2 auf den Türgriff 17 ausgeübt wird. Dadurch wird kann erreicht werden, dass die in der Figur 4 gezeigte horizontale Ausrichtung des Türgriffes 17 im wesentlichen unabhängig von der Schwenkposition der Tür 5 beibehalten wird.

Wenn eine Bedienperson eine nach oben gerichtete Betätigungskraft F - beispielsweise während eines Transports des Gargeräts - auf den in der Figur 4 gezeigten Türgriff 17 ausübt, wird die daraus resultierende Schwenkbewegung des Schwenkteiles 16 des Türgriffes im Uhrzeigersinn von der Zugfeder 39 aufgenommen. Dadurch ist verhindert, dass die im Uhrzeigersinn gerichtete Schwenkbewegung vom Türgriff 17 auf das Steuergetriebe 38 übertragen wird. Die Zugfeder 39 wirkt demnach als eine Schutzeinrichtung, die eine Beschädigung des Steuergetriebes 38 verhindert.

Zur Dimensionierung der Federkraft der Zugfeder 39 bzw. des dadurch ausgeübten Drehmoments M1 wird von einem Mindestwert für die Federkraft der Zugfeder 39 ausgegangen. Dieser Mindestwert entspricht in etwa den Reibungskräften, die zur Rückstellung des Türgriffes 17 zu überwinden sind, nachdem keine Betätigungskraft F mehr auf den Türgriff 17 ausgeübt ist. Die Zugfeder 39 ist derart dimensioniert, dass der oben genannte Mindestwert etwa 10-20% der Federkraft der Zugfeder 39 beträgt. Die Federkraft der Zugfeder 39 ist somit etwa um das fünf- bis zehnfache größer als dieser Mindestwert. Bei einer Fehlbetätigung des Türgriffs 17, etwa durch Ausübung der nach oben gerichteten Betätigungskraft F (siehe Figur 4), ist daher eine Beschädigung des Steuergetriebes 38 verhindert. Zugleich erlaubt die vergleichsweise große Federkraft während einer normalen Öffnungs- oder Schließbetätigung des Türgriffes 17 durch die Bedienperson ein ergonomisch günstiges Bediengefühl.

Damit sichergestellt ist, dass die Drehbewegung der Antriebstrommel 54 in einem richtigen Übersetzungsverhältnis auf den Türgriff 17 übertragen wird, ist der Radius der Kurvenscheibe 47 von großer Bedeutung. Der Radius der Kurvenscheibe 47 bestimmt einerseits die Länge des Hebelarms und somit die Größe des Drehmoments, mit dem die Zugseile 43, 48 an der Kurvenscheibe 47 angreifen. Andererseits ist durch den Kurvenscheibenradius das Übersetzungsverhältnis festgelegt, mit dem eine Antriebsbewegung des Steuergetriebes 38 in eine Schwenkbewegung des Türgriffes 17 umgewandelt wird. In der Figur 5 sind die dem ersten und dem zweiten Zugseil 43, 48 zugeordnete Hebelarmlängen r1, r2 der Kurvenscheibe 47 unterschiedlich groß ausgebildet. Die Figur 5 veranschaulicht eine vergrößerte Darstellung der Kurvenscheibe 47 aus der Figur 4.

In der Figur 5 ist sind die Angriffspunkte der Zugseile 43 und 48 mit den Bezugszeichen A1 und A2 verdeutlicht. Der Angriffspunkt A1 des Zugseiles 43 bewegt sich während eines Öffnungsvorgangs der Tür 5 im Gegenuhrzeigersinn um einen Drehwinkelabschnitt von etwa 90° entlang des Umfangs der Kurvenscheibe 47. In diesem Drehwinkelabschnitt ist die Hebelarmlänge r1 im wesentlichen konstant. Das auf den Türgriff 17 ausgeübte Drehmoment M1 ist daher während der Schwenkbewegung der Tür 5 konstant. Gleichzeitig bewegt sich der Angriffspunkt A2 des Zugseiles 48 um einen Drehwinkelabschnitt von etwa 90° im Gegenuhrzeigersinn entlang des Umfangs der Kurvenscheibe 47. In diesem Drehwinkelabschnitt verringert sich die Hebelarmlänge r2 bei einer Schwenkbewegung der Tür 5 aus ihrer Schließposition; d.h., dass in der horizontalen Türposition das auf den Türgriff 17 ausgeübte Drehmoment M2 am geringsten ist. In der horizontalen Türposition wirkt das Drehmoment M2 einer Gewichtskraft der Tür 5 entgegen; die Gewichtskraft der Tür 5 hält die Tür 5 stabil in ihrer horizontalen Position. Das in der horizontalen Türposition verringerte Drehmoment M2 ist daher nicht in der Lage, die Gewichtskraft der Tür auszugleichen. Die stabile Lage der Tür in ihrer horizontalen Position ist somit nicht durch das Drehmoment M2 beeinträchtigt.

Durch eine exzentrisch ausgebildete Kurvenscheibe 47 kann das Übersetzungsverhältnis des Steuergetriebes 38 in Abhängigkeit von der Schwenkstellung der Tür 5 geändert werden. Antriebsverluste des Steuergetriebes 38, die beispielsweise zu Beginn einer Schwenkbewegung der Tür durch ein Ausdehnen der Zugseile 43, 48 bzw. durch ein Spiel im Steuergetriebe 38 entstehen, können somit ausgeglichen werden.

In der Figur 6 ist ein Gargerät gemäß einem zweiten erfindungsgemäßen Ausführungsbeispiel gezeigt. Das Gargerät weist ein mit strichpunktierter Linie angedeutetes Nutzraummodul 83 auf, in dem die nicht dargestellte Gargerätemuffel 3 angeordnet ist. Unterhalb des Nutzraummoduls 83 ist ein Stauraummodul 79 angeordnet. Das Stauraummodul 79 weist einen Stauraum 61 auf, in dem ein Führungssystem 58 für die Tür 5 vorgesehen ist. Mit dem Führungssystem 58 ist die gestrichelt dargestellte Gargerätetür 5 in das Stauraummodul 79 verschiebbar. Das Stauraummodul 79 dient gemäß der Figur 6 als ein Sockel oder Fundament, auf dem das Nutzraummodul 83 gehaltert ist. Das Stauraummodul 79 ist als ein nach oben offenes Blechgehäuse ausgebildet. Am oberen Rand der Seitenwände 80 des Blechgehäuses 79 sind stufenförmige Anlageschultern 85 geformt. Auf den Anlageschultern 85 liegt, wie in der Figur 6 angedeutet, in lagerichtiger Weise das Nutzraummodul 83. In dem Nutzraummodul 83 sind die in der Figur 1 gezeigten Bedien- und Anzeigeelemente 2 sowie eine zugeordnete Steuereinheit vorgesehen. Dabei sind die Bedien- und Anzeigeelemente 2 mitsamt der zugeordneten Steuereinheit unabhängig von dem Stauraummodul 79 funktionsfähig.

Das Steuergetriebe 38 des zweiten Ausführungsbeispiels weist als Antriebsteil eine Drehwelle 57 auf, an der die bereits im ersten Ausführungsbeispiel erwähnte Antriebstrommel 54 ausgebildet ist. Die Drehwelle 57 ist mit einem Führungselement 59 des Führungssystems 58 in Wirkverbindung.

Nachfolgend ist der Aufbau und die Funktionsweise des Führungssystems 58 für die Tür 5 sowie die Erzeugung einer Antriebsbewegung für das Steuergetriebe 38 erläutert:

Wie in der Figur 6 dargestellt ist, ist das Führungselement 59 Teil des Führungssystems 58, mit dessen Hilfe die Tür 5 während eines Öffnungsvorganges in den unterhalb des Garraums 3 vorgesehenen Stauraum 61 eingeschoben wird. Aus den Figuren 6 und 7 geht hervor, dass das Führungssystem 58 Kulissenbahnen 63 aufweist. Die Kulissenbahnen 63 sind in den beiden gegenüberliegenden Seitenwänden 80 des Stauraummoduls 79 ausgebildet. Die gegenüberliegenden Kulissenbahnen 63 führen Gleitstücke 60 des Führungselement 59. Die Gleitstücke 60 sind über eine Verbindungsstange 62 miteinander verschweißt. Das Führungselement 59 ist daher wie ein Führungsschlitten in den gegenüberliegenden Kulissenbahnen 63 geführt. Zwischen den beiden Gleitstücken 60 sind Stellhebel 67 an die Verbindungsstange 62 geschweißt. Wie in dem vergrößerten perspektivischen Ausschnitt der Figur 8 dargestellt ist, sind die Stellhebel 67 mit der Drehwelle 57 des Steuergetriebes 38 formschlüssig verbunden. Die Drehwelle 57 ist in den Figuren 6 und 7 in strichpunktierter Linie angedeutet.

Die oben erwähnte Formschlußverbindung zwischen den Stellhebeln 67 des Führungsschlittens 59 und der Drehwelle 57 der Tür 5 ist in der Figur 8 dargestellt. In der Figur 8 sind die innere und äußere Türscheibe 7, 9 der Tür 5 weggelassen. Demgemäß ist die Drehwelle 57 in den gegenüberliegenden Randleisten 25 der Tür 5 drehgelagert. Zur formschlüssigen Verbindung weisen die Stellhebel 67 des Führungsschlittens 59 je eine rechteckige Aussparung 69 auf (Figur 8). In der Aussparung 69 ist ein korrespondierender rechteckiger Formabschnitt 71 der Drehwelle 57 gehaltert. Die seitlichen Randleisten 25 der Tür 5 sind nach außen jeweils mit einer U-förmigen Nut versehen, die als Führungsschiene dient. In diesen Führungsschienen 25 sind beidseitig je eine Lagerrolle 65 verschiebbar geführt. Die Lagerrollen 65 sind an der Seitenwand 80 des Stauraummoduls 79 befestigt. Die als Führungsschiene dienende U-förmige Nut ist an ihrer unteren Stirnseite mit einem offenen Ende 26 ausgebildet. Durch das offene Ende 26 kann bei einer später beschriebenen Türentnahme die gehäusefeste Lagerrolle 65 von der zugeordneten Führungsschiene 25 gelöst werden.

Jede der gegenüberliegenden Kulissenbahnen 63 weist einen Startabschnitt 90 und einen Einschubabschnitt 91 auf. Gemäß den Figuren 9a bis 9c ist dabei ein Steigungswinkel des Startabschnitts 90 in etwa 45°. Der Startabschnitt 90 nimmt ferner etwa 30% der Gesamtlänge der Kulissenbahn 63 ein, während der Übergang zwischen dem Startabschnitt 90 und dem Einschubabschnitt 91 bogenförmig verläuft. Der Einschubabschnitt 91 verläuft im wesentlichen in einer horizontalen Ebene. Die gehäusefesten Lagerrollen 65 sind in etwa auf der Höhe des Einschubabschnitts 91 der Kulissenbahn 63 angeordnet ist.

Anhand der Figuren 9a bis 9c wird der Bewegungsverlauf des Führungsschlittens 59 der Tür 5 in den Kulissenbahnen 63 beschrieben. In der Figur 9a ist die Tür 5 in ihrer Schließstellung gezeigt. In der Schließstellung befinden sich die Gleitstücke 60 des Führungsschlittens 59 im Startabschnitt 90 der Kulissenbahn 63. Bei einer Öffnungsbewegung der Tür 5 aus ihrer in der Figur 9a gezeigten Schließstellung verschieben sich die Gleitstücke 60 des Führungsschlittens 59 zunächst nach oben. Die Stellhebel 67 des Führungsschlittens 59 heben dadurch die Tür 5 nach oben. Mit dieser Hubbewegung der Tür 5 verlagert sich gleichzeitig eine in den Stauraum 61 einschwenkende untere Stirnseite 93 der Tür 5 weg von einem Boden 117 des Stauraummoduls 79 nach oben, wie es aus der Figur 9b hervorgeht. Ein in den Stauraum 61 ragender, mit strich-punktierter Linie angedeuteter Schwenkbereich S dieser unteren Stirnseite 93 ist dadurch verkleinert. Nachdem der Führungsschlitten 59 von dem Startabschnitt 90 in den horizontalen Einschubabschnitt 91 bewegt ist (Figur 9c), befindet sich die Tür 5 in einer horizontalen Ebene, in der sie in den Stauraum 61 eingeschoben werden kann. Während der Schwenkbewegung der Tür 5 ändert sich ein Schwenkwinkel zwischen der Tür 5 und dem Führungsschlitten 59. Da die Drehwelle 57 des Steuergetriebes 38 formschlüssig in den Stellhebeln 67 des Führungsschlittens 59 gehaltert ist, verursacht die Änderung des Schwenkwinkels zwischen der Tür 5 und dem Führungsschlitten 59 eine Drehung der Drehwelle 57. D.h., dass die Drehwelle 57 bei der Schwenkbewegung der Tür 5 durch das Führungselement 59 zwangsgedreht wird.

Anhand der Figur 10 ist erläutert, in welcher Weise das Steuergetriebe 38 die Zwangsdrehung der Drehwelle 57 auf den Türgriff 17 überträgt. In der Figur 10 ist eine Seitenschnittansicht des oberer und unterer Abschnitts der Tür 5 gemäß dem zweiten Ausführungsbeispiel gezeigt. Daraus geht hervor, dass der Stellhebel 67 durch eine Zugangsöffnung 129 der Tür 5 in den Türinnenraum 41 ragt und formschlüssig mit der Drehwelle 57 verbunden ist. Wie der Figur 8 und der Figur 10 zu entnehmen ist, ist auf der Drehwelle 57 die Antriebstrommel 54 ausgebildet, die drehfest auf der Drehwelle 57 angeordnet ist. Die Antriebstrommel 54 ist umfangsseitig mit dem Zugseil 48 in Eingriff. Das Zugseil 48 ist, wie im ersten Ausführungsbeispiel, mit dem Türgriff 17 in Verbindung.

Bei der Schwenkbewegung der Tür 5 ergibt daher eine Schwenkbewegung zwischen dem Führungsschlitten 59 und der Tür 5, wodurch die Drehwelle 57 zwangsgedreht ist. Die Drehbewegung der Drehwelle 57 wird über die Antriebstrommel 54 auf das Zugseil 48 übertragen. Das Zugseil 48 wandelt die Drehbewegung der Drehwelle 57 in eine Drehbewegung der Kurvenscheibe 47 um und übt das zweite Drehmoment M2 auf den Türgriff 17 aus, das entgegen dem ersten Drehmoment M1 gerichtet ist. Der Türgriff 17 behält somit unabhängig von der Schwenkposition der Tür 5 seine horizontale Ausrichtung.

Im Unterschied zur Figur 4 des ersten Ausführungsbeispiels sind in der Figur 10 die beidseitig an den Kurvenscheiben 47 des Schwenkteils 16 des Türgriffes 17 angreifenden ersten Zugseile 43 nicht mit einer gemeinsamen Zugfeder in Verbindung. Vielmehr ist gemäß der Figur 10 jedem der ersten Zugseile 43 eine eigene Zugfeder 39 zugeordnet. Die Zugfeder 39 ist mit einem Federende an der Randleiste 25 der Tür 5 befestigt. Das andere Federende der Zugfeder 39 ist über eine Halteöse 75 mit dem Zugseil 43 gekoppelt, wodurch auf den Türgriff 17 im Gegenuhrzeigersinn das erste Drehmoment M1 ausgeübt wird.

Das in der Figur 10 gezeigte Steuergetriebe 38 weist ein drittes Zugseil 77 auf. Das dritte Zugseil 77 ist einerseits in umfangsseitigem Eingriff mit der Antriebstrommel 54 der Drehwelle 57 und in entgegengesetzter Richtung zum zweiten Zugseil 48 um die Antriebstrommel 54 geführt. Andererseits ist das dritte Zugseil 77 in Verbindung mit der Halteöse 75 des ersten Zugseils 43. Das erste, zweite und dritte Zugseil 43, 48, 77 des Steuergetriebes 38 bilden einen geschlossen Seilzug, der zur Übertragung der Drehbewegung auf den Türgriff 17 die Kurvenscheibe 47 und die Antriebstrommel 54 umhüllt.

Zur Straffung des geschlossenen Seilzugs 43, 48, 77 ist im dritten Zugseil 77 eine Straffungsfeder 79 integriert. Die Straffungsfeder 79 dient der Straffung des geschlossenen Seilzuges 43, 48, 77. Zusätzlich erhöht die Straffungsfeder 79 das Drehmoment M1, das von der Zugfeder 39 auf den Türgriff 17 ausgeübt ist. Zur Ausübung des Drehmoments M1 sind daher sowohl die Straffungsfeder 79 als auch die Zugfeder 39 vorhanden. Vorteilhaft können somit zwei vergleichsweise klein dimensionierte Federn verwendet werden, die im begrenzten Türinnenraum 41 nur wenig Platz verbrauchen.

Wenn die Bedienperson, beispielsweise während eines Transports des Gargeräts 1, der eine nach oben gerichtete Betätigungskraft F auf den in der Figur 4 gezeigten Türgriff 17 ausübt, wird die daraus resultierende Schwenkbewegung des Schwenkteiles 16 des Türgriffes im Uhrzeigersinn von der Zugfeder 39 und von der Straffungsfeder 79 aufgenommen. Die resultierende Schwenkbewegung des Schwenkteiles 16 wird somit nicht vom Türgriff 17 auf das Steuergetriebe 38 übertragen. Eine Beschädigung des Steuergetriebes 38 ist dadurch verhindert.

Die Dimensionierung der Federkraft der Zugfedern 39, 79 richtet sich nach den im Zusammenhang mit der Figur 4 angegebenen Mindestwert für die Federkraft.

Ferner können die Zugseile 43, 48, 77 mit Einstellelementen zur Einstellung einer Zugspannung versehen werden. Mittels der Einstellelemente können die beidseitig an den Türseiten vorgesehenen Zugseile mit einer gleichen Zugspannung beaufschlagt werden. Dadurch ist ein synchroner Betrieb der beiden Steuergetriebe 38 erreicht.

Nachfolgend ist anhand der Figuren 7, 11 und 12 eine Gewichtsausgleichsanordnung 94 für die Tür 5 des zweiten Ausführungsbeispiels beschrieben. Die Gewichtsausgleichsanordnung 94 übt während einer Bewegung der Tür 5 eine entgegen der Gewichtskraft der Tür 5 wirkende Ausgleichskraft auf die Tür 5 aus. Die Gewichtskraft der Tür 5 wird daher während einer Türbewegung nicht von der Bedienperson aufgenommen, sondern von der Gewichtsausgleichsanordnung 94.

In der Figur 7 ist in einer perspektivischen Ansicht das Stauraummodul 79 gezeigt, von dem ein später beschriebener Raumteiler 111 getrennt dargestellt ist. Die Gewichtsausgleichsanordnung 94 weist an jeder der gegenüberliegenden Seitenwänden 80 einen Schwenkhebel 95 auf. Der Schwenkhebel 95 ist über eine Hebelachse 97 schwenkbar an den gegenüberliegenden Seitenwänden 80 gelagert angeordnet. In der Figur 11 ist eine der Seitenwände 80 in vergrößerter Seitenschnittdarstellung entlang der Linie D-D aus der Figur 7 gezeigt. Demgemäß ragt der Schwenkhebel 95 in den Startabschnitt 91 der Kulissenbahn 63 und ist mit dem Gleitstück 60 des Führungsschlittens 59 in Eingriff. Ein Schwenkbereich des Schwenkhebels 95 ist dabei derart gestaltet, dass der Schwenkhebel 95 nur im Bereich des Startabschnitts 90 mit dem Gleitstück 60 des Führungsschlittens 59 in Eingriff ist. Dagegen ist der Schwenkhebel 95 im horizontalen Abschnitt 91 außer Eingriff mit dem Gleitstück 60 des Führungsschlittens 59. Der Schwenkhebel 95 ist mit einer Zugfeder 103 in Verbindung. Die Zugfeder 103 ist an der Seitenwand 80 befestigt. In der Figur 11 spannt die Zugfeder 103 den Schwenkhebel 95 im Gegenuhrzeigersinn vor.

Beim Schwenken der in der Figur 11 gestrichelt dargestellten Tür 5 aus ihrer Schließposition nach unten in die horizontale Position verläuft das Gleitstück 60 vom Startabschnitt 90 in den horizontalen Abschnitt 91 der Kulissenbahn 63. Während dieser Bewegung drückt das Gleitstück 60 des Führungsschlittens 59 gegen den federvorgespannten Schwenkhebel 95. Der Schwenkhebel 95 übt somit eine Ausgleichskraft auf das Gleitstück 60 aus. Die Ausgleichskraft wirkt entgegen der Gewichtskraft der Tür 5.

Wie in der Figur 11 dargestellt ist, ist der Schwenkhebel 95 mittels der Feder 103 gegen einen ersten Endanschlag 99 gedrückt, der durch eine Gummiauflage gebildet ist. In der in der Figur 11 gezeigten Stellung läßt der Schwenkhebel 95 eine Anfangsbewegung des Gleitstückes 60 des Führungsschlittens 59 aus der Schließposition der Tür 5 zu. Während dieser Anfangsbewegung ist der Schwenkhebel 95 außer Eingriff mit dem Schwenkhebel 95. Das Gleitstück 60 gelangt gemäß der Figur 11 erst bei einem Schwenkwinkel der Tür 5 von etwa 20° in Anlage mit dem Schwenkhebel 95. Dadurch vereinfacht sich für die Bedienperson die Anfangsbewegung der Tür 5 aus ihrer Schließposition. Überdies wirkt der gemäß der Figur 11 vorgespannte Schwenkhebel 95 wie ein Anschlag, gegen den das Gleitstück 60 des Führungsschlittens 59 bei der Öffnungsbewegung der Tür 5 anstößt. Der Bedienperson wird somit eine bestimmte Schwenkstellung der Tür 5 signalisiert. Vorliegend entspricht dieser Schwenkstellung einer später beschriebenen Entnahmestellung, in der eine einfache Entnahme der Tür 5 aus dem Führungssystem 58 ermöglicht ist.

Ferner weist die Gewichtsausgleichsanordnung 94 ein schwenkbar gelagertes Halteelement 105 auf, das mittels einer Feder 106 vorgespannt ist. Das federvorgespannte Halteelement 105 drückt während der vorbeschriebenen Anfangsbewegung der Tür 5 das Gleitstück 60 des Führungsschlittens 59 in Richtung auf den Schwenkhebel 95. Dadurch ist die Tür 5 stabil in der in der Figur 11 gezeigten Entnahmestellung gehalten.

In der Figur 12 ist die Tür 5 horizontal gelagert und in den Stauraum 61 eingeschoben gezeigt. Das Gleitstück 60 des Führungsschlittens 59 der Tür 5 befindet sich im horizontalen Einschubabschnitt 91 der Kulissenbahn 63. Bei der Bewegung des Gleitstückes 60 im Bereich des Einschubabschnitts 91 der Kulissenbahn 63 ist der Schwenkhebel 95 außer Eingriff mit dem Gleitstück 60. Der Schwenkhebel 95 übt daher keine Ausgleichskraft auf die Tür 5. Während das Gleitstück 60 im Einschubabschnitt 91 der Kulissenbahn 63 verläuft, ist der Schwenkhebel 95 ist mittels der Feder 103 im Uhrzeigersinn gegen einen zweiten Endanschlag 101, der ebenfalls durch eine Gummiauflage gebildet ist.

Der Schwenkhebel 95 weist einen Mitnehmer 107 auf. Der Mitnehmer 107 des Schwenkhebels 95 ragt in der Figur 12 in die Kulissenbahn 63. Gemäß der Figur 12 ist das Gleitstück 60 von dem Startabschnitt 90 in den Einschubabschnitt 91 der Kulissenbahn 63 verschoben worden. Der Stellhebel 95 ist gegen den zweiten Endanschlag 101 vorgespannt und befindet sich in einer Verharrungsposition. Bei einem Verschieben der Tür 5 aus dem Stauraum 61 kommt das Gleitstück 60 in Eingriff mit dem Mitnehmer 107 des Schwenkhebels 95. Dadurch wird der Schwenkhebel 95 aus seiner Verharrungsposition gebracht und kommt abermals in eine Druckanlage mit dem Gleitstück 60 des Führungsschlitten 59. Dadurch kann der Schwenkhebel 95 während einer Schwenkbewegung der Tür 5 abermals die Ausgleichskraft auf dem Führungsschlitten 59 ausüben.

Nachfolgend ist die lösbare Halterung der Tür 5 an dem Führungssystem 58 anhand der Figur 8 erläutert. Aufgrund der lösbaren Halterung der Tür 5 im Führungssystem 58 ist die Tür 5 zur Reinigung leicht entnehmbar: Wie bereits anhand der Figur 8 beschrieben ist, weisen die Stellhebel 67 eine rechteckige Aussparung 69 auf. In der rechteckigen Aussparung 69 ist der korrespondierende rechteckige Formabschnitt 71 der Drehwelle 57 gehaltert. Dadurch ist eine formschlüssige Verbindung zwischen dem Führungsschlitten 59 und der Drehwelle 57 hergestellt. Im folgenden ist ein Riegelelement 73 erläutert, das gemäß der Figur 8 auf der Drehwelle 57 gelagert ist. Das Riegelelement 73 ist zwischen einer Verriegelungsposition und einer Freigabeposition verschiebbar. In der Freigabeposition gibt das Riegelelement 73 die Halterung der Drehwelle 57 in dem Stellhebel 67 frei. In einer Verriegelungsposition des Riegelelements 73 ist die Drehwelle 57 unlösbar mit dem Stellhebel 67 verbunden.

Im folgenden ist der im Zusammenhang mit der Figur 7 erwähnte Raumteiler 111 erläutert. Wie insbesondere aus der Figur 6 hervorgeht, ist der Raumteiler 111 in dem Stauraummodul 79 angeordnet. Der Raumteiler 111 unterteilt den Stauraum 61 in einen ersten Stauraum 61 a und einen zweiten Stauraum 61 b. Der Raumteiler 111 weist einen horizontalen Zwischenboden 113 sowie Seitenwände 115 auf. In den ersten Stauraum 61 a kann die Tür 5 verschoben werden. Der Raumteiler 111 trennt außerdem das aus Kulissenbahn 62 und Führungsschlitten 59 gebildete Führungssystem 58 sowie die Gewichtsausgleichsanordnung 94 von dem zweiten Stauraum 61 b. In dem zweiten Stauraum 61 b können Backbleche oder andere Zubehörteile aufbewahrt werden.

Wie aus den Figuren 9a bis 9c hervorgeht, ist der Raumteiler 111 unterhalb des Startabschnitts 90 und des Einschubabschnitts 91 der Kulissenbahn 63 angeordnet. Dabei bilden der Zwischenboden 113 zusammen mit den Seitenwänden 115 sowie einem Gehäuseboden 117 eine Zugangsöffnung 119. Diese ist beabstandet von dem mit strichpunktierter Linie angedeuteten Schwenkbereich S der unteren Stirnseite 93 der Tür 5 angeordnet. Im Bereich der Zugangsöffnung 119 des zweiten Stauraums 61 b sind Anzeigeelemente 121 vorgesehen (Figuren 7 und 8). Die Anzeigeelemente 121 sind als Nocken ausgebildet, die am Boden 117 des Stauraums 61 befestigt sind. Die Anzeigeelemente 121 zeigen der Bedienperson eine maximal zulässige Länge für Gegenstände an, die im zweiten Stauraum 61b aufbewahrt werden können, ohne in den Schwenkbereich S der unteren Stirnseite 93 der Tür 5 zu ragen. An den Seitenwänden 115 des Raumteilers 111 sind gerätefrontseitige Blenden 123 ausgebildet (Figur 7). Die Blenden 123 dienen einem Sichtschutz für den ersten Stauraum 61a. Darüber hinaus ist im Bereich der gerätefrontseitigen Zugangsöffnung 119 eine Auffangrinne 125 im Gehäuseboden 117 vorgesehen, um den zweiten Stauraum 61 b frei von Verunreinigungen, beispielsweise abtropfendes Kondensatwasser, zu halten.

## Patentansprüche

1. Haushaltsgerät, insbesondere Gargerät, mit einem Nutzraum (3), der mittels einer schwenkbar um eine horizontale Gelenkachse (65) gelagerten Tür (5) verschließbar ist, und einem Stauraum (61), in den die Tür (5) mittels eines Führungssystems (58) verschiebbar ist, das zumindest ein der Tür (5) zugeordnetes Führungselement (59) aufweist, das in einer dem Haushaltsgerät zugeordneten Kulissenbahn (63) geführt ist, wobei der Tür (5) zumindest eine Gewichtsausgleichsanordnung (94) zugeordnet ist, die während einer Bewegung der Tür (5) eine entgegen der Gewichtskraft der Tür (5) wirkende Ausgleichskraft auf die Tür (5) ausübt, wobei
die Kulissenbahn (63) einen Startabschnitt (90) aufweist, der die Tür (5) in einer Schwenkbewegung führt, und dass das Führungselement (59) während eines Verlaufes im Startabschnitt (90) mit einem Schwenkhebel (95) in Eingriff ist, und
der Startabschnitt (90) der Kulissenbahn (63) in einen Einschubabschnitt (91) übergeht, in dem die Tür (5) innerhalb einer im wesentlichen horizontalen Ebene verschiebbar ist, **dadurch gekennzeichnet, dass** ein Übergang zwischen dem Startabschnitt (90) und dem Einschubabschnitt (91) bogenförmig verläuft.

2. Haushaltsgerät nach Anspruch 1, **dadurch gekennzeichnet, dass** ein Steigungswinkel des Startabschnitts (90) in etwa 45° beträgt.

3. Haushaltsgerät nach Anspruch 1 oder 2, **dadurch gekennzeichnet, dass** der Startabschnitt (90) etwa 30% der Gesamtlänge der Kulissenbahn (63) einnimmt.

4. Haushaltsgerät nach einem der vorangegangenen Ansprüche, **dadurch gekennzeichnet, dass** die Gewichtsausgleichsanordnung (94) während einer horizontalen Bewegung der Tür (5) in oder aus den Stauraum (61) außer Eingriff mit der Tür (5) ist.

5. Haushaltsgerät nach einem der vorangegangenen Ansprüche, **dadurch gekennzeichnet, dass** die Gewichtsausgleichsanordnung (94) zur Ausübung der Ausgleichskraft auf das Führungselement (59) der Tür (5) wirkt.

6. Haushaltsgerät nach einem der vorangegangenen Ansprüche, **dadurch gekennzeichnet, dass** die Gewichtsausgleichsanordnung (94) eine Feder (103) aufweist, die als Ausgleichskraft eine Federkraft auf die Tür (5) ausübt.

7. Haushaltsgerät nach Anspruch 6, **dadurch gekennzeichnet, dass** die Feder (103) mit dem Schwenkhebel (95) zusammenwirkt, der die Federkraft auf das Führungselement (59) ausübt.

8. Haushaltsgerät nach einem der vorangegangenen Ansprüche, **dadurch gekennzeichnet, dass** die Tür (5) in einer Schließposition im wesentlichen vertikal angeordnet ist und in eine geöffnete Position schwenkbar ist, und dass die Gewichtsausgleichsanordnung (94) in Richtung auf die geöffnete Position, um einen Schwenkwinkelbereich (α) von 20°, nach der vertikalen Schließposition in Eingriff mit der Tür (5) kommt.

9. Haushaltsgerät nach Anspruch 8, **dadurch gekennzeichnet, dass** innerhalb des Schwenkwinkelbereiches (α) der Tür (5) der Schwenkhebel (95) mittels der Feder (103) gegen einen ersten Endanschlag (99) gedrückt ist.

10. Haushaltsgerät nach Anspruch 8 oder 9, **dadurch gekennzeichnet, dass** der Kulissenbahn (63) ein Halteelement (105) zugeordnet ist, das innerhalb des Schwenkwinkelbereiches (α) das Führungselement (59) in Richtung auf den Schwenkhebel (95) drückt.

11. Haushaltsgerät nach einem der vorangegangenen Ansprüche, **dadurch gekennzeichnet, dass** während eines Verlaufes des Führungselements (59) im Bereich des Einschubabschnitts (91) der Kulissenbahn (63) der Schwenkhebel (95) außer Druckeingriff mit dem Führungselement (59) der Tür (5) ist.

12. Haushaltsgerät nach Anspruch 11 in Verbindung mit Anspruch 6, **dadurch gekennzeichnet, dass** der Schwenkhebel (95) während des Verlaufes des Führungselements (59) im Bereich des Einschubabschnitts (91) der Kulissenbahn (63) mittels der Feder (103) gegen einen zweiten Endanschlag (101) gedrückt ist.

13. Haushaltsgerät nach Anspruch 12, **dadurch gekennzeichnet, dass** der Schwenkhebel (95) einen Mitnehmer (107) aufweist, der beim Verschieben der Tür (5) von dem Einschubabschnitt (91) in den Startabschnitt (90) der Kulissenbahn (63) den Schwenkhebel (95) zurück in Druckeingriff mit dem Führungselement (59) bringt.

## Claims

1. Household device, in particular cooking device, having a usable space (3) which can be closed by means of a door (5) which is pivotably mounted about a horizontal articulated axis (65), and a storage compartment (61), into which the door (5) can be displaced by means of a guide system (58) which has at least one guide element (59) associated with the door (5), said guide element (59) being guided in a slide track (63) associated with the household device, wherein associated with the door (5) is at least one counterweight arrangement (94) which, during a movement of the door (5), exerts a compensating force on the door (5) which acts against the weight of the door (5), wherein the slide track (63) has a start section (90) which guides the door (5) in a pivoting movement, and wherein the guide element (59) engages with a pivot lever (95) in the course of a trajectory in the start section (90), and
the start section (90) of the slide track (63) transitions into an insert section (91), in which the door (5) can be displaced within an essentially horizontal plane, **characterised in that** a transition between the start section (90) and the insert section (91) has a curved trajectory.

2. Household device according to claim 1, **characterised in that** a gradient angle of the start section (90) is approximately 45°.

3. Household device according to claim 1 or 2, **characterised in that** the start section (90) occupies approximately 30% of the total length of the slide track (63).

4. Household device according to one of the preceding claims, **characterised in that** the counterweight arrangement (94) is out of engagement with the door (5) during a horizontal movement of the door (5) into or out of the storage compartment (61).

5. Household device according to one of the preceding claims, **characterised in that** the counterweight arrangement (94) has the effect of exerting the compensating force on the guide element (59) of the door (5).

6. Household device according to one of the preceding claims, **characterised in that** the counterweight arrangement (94) has a spring (103) which exerts a spring force on the door (5) as a compensating force.

7. Household device according to claim 6, **characterised in that** the spring (103) interacts with the pivot lever (95), which exerts the spring force on the guide element (59).

8. Household device according to one of the preceding claims, **characterised in that** in a closed position the door (5) is arranged essentially vertically and can be pivoted into an open position, and **in that** in the direction of the open position the counterweight arrangement (94) engages with the door (5) at a pivoting angle range (α) of 20° after the vertical closed position.

9. Household device according to claim 8, **characterised in that** within the pivoting angle range (α) of the door (5) the pivot lever (95) is pressed against a first end stop (99) by means of the spring (103).

10. Household device according to claim 8 or 9, **characterised in that** a retaining element (105) is associated with the slide track (63) and within the pivoting angle range (α) presses the guide element (59) in the direction of the pivot lever (95).

11. Household device according to one of the preceding claims, **characterised in that** during a trajectory of the guide element (59) in the region of the insert section (91) of the slide track (63) the pivot lever (95) is out of pressure engagement with the guide element (59) of the door (5).

12. Household device according to claim 11 in conjunction with claim 6, **characterised in that** during the trajectory of the guide element (59) in the region of the insert section (91) of the slide track (63) the pivot lever (95) is pressed against a second end stop (101) by the spring (103).

13. Household device according to claim 12, **characterised in that** the pivot lever (95) has a cam (107), which when the door (5) is displaced from the insert section (91) into the start section (90) of the slide track (63) brings the pivot lever (95) back into pressure engagement with the guide element (59).

## Revendications

1. Appareil ménager, notamment appareil de cuisson, comprenant un espace utile (3) qui peut être fermé au moyen d'une porte (5) logée de manière pivotante autour d'un axe d'articulation horizontal (65), et comprenant un espace de rangement (61), dans lequel la porte (5) est déplaçable au moyen d'un système de guidage (58), lequel présente au moins un élément de guidage (59) attribué à la porte (5), lequel est guidé dans une voie de coulisse (63) attribuée à l'appareil ménager, au moins un dispositif compensateur de poids (94) étant attribué à la porte (5), lequel, pendant un mouvement de la porte (5), exerce sur la porte (5) une force compensatrice agissant à l'opposé de la force du poids de la porte (5), la voie de coulisse (63) présentant une section de départ (90) qui conduit la porte (5) dans un mouvement de pivotement, et l'élément de guidage (59), pendant un déroulement dans la section de départ (90), étant en prise avec un levier de pivotement (95) et la section de départ (90) de la voie de coulisse (63) se transformant en une section d'insertion (91) dans laquelle la porte (5) est coulissante dans un plan essentiellement horizontal, **caractérisé en ce qu'**un passage entre la section de départ (90) et la section d'insertion (91) s'étend en forme d'arc.

2. Appareil ménager selon la revendication 1, **caractérisé en ce qu'**un angle d'inclinaison de la section de départ (90) est d'environ 45°.

3. Appareil ménager selon la revendication 1 ou 2, **caractérisé en ce que** la section de départ (90) prend environ 30% de la longueur totale de la voie de coulisse (63).

4. Appareil ménager selon l'une quelconque des revendications précédentes, **caractérisé en ce que** le dispositif compensateur de poids (94), pendant un mouvement horizontal de la porte (5) dans ou hors de l'espace de rangement (61), est hors de prise avec la porte (5).

5. Appareil ménager selon l'une quelconque des revendications précédentes, **caractérisé en ce que** le dispositif compensateur de poids (94) agit sur l'élément de guidage (59) de la porte (5) pour exercer la force compensatrice.

6. Appareil ménager selon l'une quelconque des revendications précédentes, **caractérisé en ce que** le dispositif compensateur de poids (94) présente un ressort (103) qui exerce une force de ressort sur la porte (5) en tant que force compensatrice.

7. Appareil ménager selon la revendication 6, **caractérisé en ce que** le ressort (103) agit avec le levier de pivotement (95) qui exerce la force de ressort sur l'élément de guidage (59).

8. Appareil ménager selon l'une quelconque des revendications précédentes, **caractérisé en ce que** la porte (5), dans une position de fermeture, est essentiellement disposée de manière verticale et **en ce qu'**elle est pivotante dans une position ouverte, et **en ce que** le dispositif compensateur de poids (94), en direction vers la position ouverte, vient en prise avec la porte (5) dans une plage d'angle de pivotement (α) de 20° après la position de fermeture verticale.

9. Appareil ménager selon la revendication 8, **caractérisé en ce que**, dans la plage de l'angle de pivotement (α) de la porte (5), le levier de pivotement (95) est pressé contre une première butée de fin de course (99) au moyen du ressort (103).

10. Appareil ménager selon la revendication 8 ou 9, **caractérisé en ce qu'**un élément de maintien (105) est attribué à la voie de coulisse (63), lequel, dans la plage de l'angle de pivotement (α), presse l'élément de guidage (59) en direction du levier de pivotement (95).

11. Appareil ménager selon l'une quelconque des revendications précédentes, **caractérisé en ce que** pendant un déplacement de l'élément de guidage (59) dans la zone de la section d'insertion (91) de la voie de coulisse (63), le levier de pivotement (95) est hors de prise de pression avec l'élément de guidage (59) de la porte (5).

12. Appareil ménager selon la revendication 11 en association avec la revendication 6, **caractérisé en ce que** le levier de pivotement (95), pendant le déplacement de l'élément de guidage (59) dans la zone de la section d'insertion (91) de la voie de coulisse (63), est pressé contre une deuxième butée de fin de course (101) au moyen du ressort (103).

13. Appareil ménager selon la revendication 12, **caractérisé en ce que** le levier de pivotement (95) présente un entraîneur (107) qui, lorsque la porte (5) est coulissée de la section d'insertion (91) dans la section de départ (90) de la voie de coulisse (63), amène le levier de pivotement (95) en retour en prise de pression avec l'élément de guidage (59).
